# EUROPÄISCHE PATENTANMELDUNG

(11) **EP 0 338 302 A1**
(43) Veröffentlichungstag der Anmeldung: **25.10.1989**
(21) Anmeldenummer: 89105783.8
(22) Anmeldetag: 01.04.1989
(51) Int. Cl.: D01G 7/08

(54) **Verfahren und Vorrichtung zum Bereitstellen von Faserballen entlang einer Faserabtragmaschine**

(30) Priorität: 19.04.1988 CH 1430/88
(71) Anmelder: MASCHINENFABRIK RIETER AG, CH-8406 Winterthur (CH)
(72) Erfinder: Demuth, Robert, CH-8309 Nuerensdorf (CH); Hanselmann, Daniel, CH-8406 Winterthur (CH); Tenger, Max, CH-1217 Meyrin/GE (CH)

(57) **Zusammenfassung**

Um in einer Spinnerei das Ballenöffnen auch über das Wochenende, mit einem reduzierten Personalaufwand durchführen zu können, wurden bisher die Ballenvorlagen an der Maschine selbst entsprechend gross gehalten, was zu einem grösseren Maschinenaufwand führte.

Erfindungsgemäss soll die Handhabung der Faserballen (9) derart vorbereitet werden, dass die Faserballen als Gruppen (10) im Spinnereiboden (1), in welchem die Faserballenauflösemaschinen (2) stehen, bereit und manuell durch das reduziert anwesende Personal in die Betriebsposition verschoben werden können.

Um dies zu realisieren sind erfindungsgemässe Ladewagen (13) konzipiert, auf welchen oder mittels welchen Gruppen zusammengestellt und im Spinnereiboden zur Verfügung gestellt werden können.

## Beschreibung

Die Erfindung betrifft ein Verfahren zum Bereitstellen von Faserballen gemäss dem Oberbegriff des ersten Verfahrensanspruches und einer Vorrichtung zur Durchführung des Verfahrens gemäss des Oberbegriffes des ersten Vorrichtungsanspruches.

Aus der Praxis sind die Faserballenabtragmaschinen, welche auf einer Schiene entlang einer Reihe von Faserballen hin- und herfahren und dabei mittels eines rotierenden Abtragorganes Faserflocken aus der Oberfläche der Ballenreihe lösen und weitertransportieren, bekannt. Eine solche Maschine wird vom Anmelder unter dem Namen UNIFLOC weltweit verkauft.

Solche Maschinen sind in der Regel in eigens für die Aufstellung der Faserballenabtragmaschinen vorgesehenen Hallen aufgestellt. Solche Hallen sind mit einem sorgfältig ausgeebneten Boden versehen, der in der Regel eine vorgegebene Oberflächenqualität aufweist.

Vor dem Auflösen müssen Faserballen jedoch, bevor sie in die genannten Betriebsreihen eingereiht werden können, in der Ballenöffnerei aus der Transportverpakkung, welche Stahlbänder für das Zusammenhalten und Sackstoffe für das Schützen der Ballen beinhalten, befreit und äusserlich durch Kämmen gereinigt werden, was in der Regel in einem anderen Gebäudeteil mit herkömmlicher Bodenqualität durchgeführt wird, in welchem je nach Organisation auch die angelieferten Ballen gestapelt werden.

Im weiteren müssen die ausgepackten und vorgereinigten Ballen einzeln durch Gabelstapler vom einen Raum in denjenigen Raum gebracht werden, in welchem sie in die genannte Betriebsreihe aufgestellt werden können.

Der Nachteil besteht nun darin, dass eine solche Arbeitsweise nicht nur einerseits das entsprechende Transportmaterial sowie das dazugehörige Personal benötigt, sondern auch, dass diese Arbeit nur an fünf Wochentagen durchgeführt wird, während das Auflösen der Faserballen während der ganzen Woche durchgehend, d.h. auch am Wochenende durchgeführt werden sollte. Dies verlangt jedoch mit den vorgenannten Transportmethoden sehr grosse Fahrzeiten und grosse Betriebsflächen für die Ballenreihen sowie das entsprechende Personal, damit eine solche Maschine über das Wochenende und am Morgen des Montags noch solange arbeiten kann, bis wieder eine neue Ballenreihe in der Betriebsposition aufgebaut wurde.

Es ist deshalb Aufgabe der Erfindung, ein Verfahren und eine Vorrichtung zu finden, mittels welchen die Flächen der Betriebsreihen der Faserballen auch über das Wochenende in einer Grösse gehalten werden kön nen, welche lediglich das notwendige Mischen aus verschiedenen Ballensorten umfasst. D.h. anders ausgedrückt, dass die Fahrdistanz der Abtragmaschine nicht grösser zu sein braucht, als dies für das Zusammenstellen der notwendigen Mischung erforderlich ist.

Die Aufgabe wird durch den im Kennzeichen des ersten Anspruches erwähnten Verfahrensschritt und durch die im Kennzeichen des ersten Vorrichtungsanspruches erwähnte Vorrichtung gelöst.

Weitere vorteilhafte Ausführungsformen sind in den weiteren Ansprüchen definiert.

Die durch die Erfindung erreichten Vorteile, sind im wesentlichen darin zu sehen, dass die in der Warteposition, d.h. in der Position ausserhalb der Betriebsposition zusammengestellten Faserballengruppen manuell, d.h. durch das über das Wochenende in reduzierter Anzahl vorhandene Personal in die Betriebsposition verschoben werden kann und, dass ohne Zufuhr von Ballen aus der genannten Ballenöffnerei genügend Ballen in der Warteposition vorhanden sein können.

Im folgenden wird die Erfindung anhand von lediglich Ausführungswege darstellenden Zeichnungen näher erläutert, es zeigt:
Fig. 1 schematisch einen Grundriss eines Spinnereibodens, in welchem Faserballen durch die Faserabtragmaschine geöffnet werden und einen Spinnereiboden, in welchem die angelieferten Faserballen einerseits gestapelt und für das Beladen auf Transportmittel vorbereitet werden.
Fig. 2 eine Ansicht einer erfindungsgemässen Vorrichtung, halbschematisch gezeigt
Fig. 3 ein Grundriss der Vorrichtung von Fig. 2,
Fig. 4-8 Details der erfindungsgemässen Vorrichtung
Fig. 9 eine Ansicht einer erfindungsgemässen Zusammenstellung einer Anzahl erfindungsgemässer Vorrichtungen
Fig. 10 Grundriss der Zusammenstellung von Fig. 9, Grundriss einer Variante der erfindungsgemässen Vorrichtung
Fig. 11 eine Variante der erfindungsgemässen Vorrichtung, im Grundriss und in einer Reihe solcher Vorrichtungen eingereiht, dargestellt.

Fig. 1 zeigt schematisch einen Spinnereiboden 1, auf welchem eine an sich bekannte Faserballenmaschine 2 dargestellt ist.

Diese Abtragmaschine umfasst ein Abtragorgan 3 sowie Fahrschienen 4, zwischen welchen ein Faserförderkanal (nicht dargestellt) vorgesehen ist. Solche Maschinen sind an sich bekannt und werden vom Anmelder unter dem Namen "UNIFLOC" weltweit verkauft, weshalb auf eine weitere Beschreibung verzichtet wird.

Parallel zu, sowie links und rechts, mit Blick auf Fig. 1 gesehen, von den Schienen 4 ist je eine Faserballenreihe 5 respektive 6 in Betriebsposition aufge stellt. Dabei kann der Betrieb derart erfolgen, dass entweder zuerst die Ballenreihe 5 und anschliessend die Ballenreihe 6 abgetragen wird oder die Ballenreihe 5 und 6 kann abwechslungsweise abgetragen werden, um in an sich bekannter Weise eine Mischung gleichzeitig aus beiden Ballenreihen abzutragen.

Im weiteren zeigt Fig. 1 beidseits der Ballenreihen 5 und 6, je eine Ballenreihe 7 respektive 8, welche sich in einer sogenannten Warteposition befinden.

Aus dieser Warteposition werden die Ballen 9, welche zu einer Gruppe 10 zusammengefasst sind, als ganze Gruppe in die Betriebsposition gebracht. Selbstverständlich erst nachdem die zur Aufnahme der Ballen verwendeten später beschriebenen leeren Ladewagen aus der Betriebsreihe entfernt wurden.

Dabei sind die Ladewagen derart konzipiert, dass eine ganze Ballengruppe manuell vom vorhandenen Wochenendpersonal in die Betriebsposition geschoben werden kann.

Es versteht sich, dass die Warteposition der einzelnen Ballengruppen 10 nicht unbedingt in einer Reihe und parallel zu den Betriebspositionen aufgestellt werden müssen, sondern, da die ganzen Gruppen manuell verschoben werden können, diese auch irgendwo auf demselben Boden in Warteposition sein können.

Fig. 1 zeigt einen weiteren Spinnereiboden 11, welcher gebäudemässig entweder neben dem Spinnereiboden 1 oder auf einer anderen Etage oder in einem anderen Gebäude der Spinnerei vorgesehen werden kann, in welchem bspw. auch angelieferte Faserballen gelagert, von der Verpackung befreit und oberflächlich gereinigt werden, so dass sie auf einen später beschriebenen Ladewagen 12 (Fig. 11) zu einer Gruppe 10 zusammengefasst werden können - was mit den Pfeilen 14 schematisch dargestellt ist - und auf einem solchen Ladewagen auf den Spinnereiboden 1 durch ein Zugfahrzeug (nicht gezeigt) in eine Warteposition verschoben werden können.

Eine Variante dazu besteht darin, dass die einzelnen Ballen auf später zu beschreibenden Wagen 13 (Fig. 2, 3 und 9) geladen werden und diese einzelnen Wagen zu einer Gruppe 10 zusammengefasst werden, was mit den Pfeilen 15 schematisch dargestellt ist und ein derart zusammgengefügter Wagenverbund als Ganzes mittels Zugfahrzeug auf den Spinnereiboden 1 in eine Warteposition gebracht wird.

Innerhalb dieser Variante besteht noch die weitere Variante, dass die einzelnen Wagen 13 auf welchen je eine Balle 9 vorgesehen ist, einzeln in eine Warteposition auf den Spinnereiboden 1 verschoben werden - was mit den Pfeilen 45 schematisch dargestellt ist - was bspw. dann der Fall sein kann, wenn der Spinnereiboden 11 unmittelbar angrenzend an den Spinnereiboden 1 vorgesehen ist und dadurch der Spinnereiboden 11 ebenfalls zur Warteposition erklärt werden kann.

Die Fig. 2 und 3 zeigen einen Ladewagen 13 zur Aufnahme einer Faserballe 9.

Der Wagen 13 umfasst zwei nicht arretierbare Lenkrollen 16, und zwei arretierbare Lenkrollen 17.

Um eine optimale Mobilität zu erhalten, sind die arre tierbaren Lenkrollen 17 im mittleren Bereich, d.h. im Bereich der Querachse (nicht dargestellt) des Wagens, in Längsrichtung des Ladewagens gesehen vorgesehen, und die nicht arretierbaren Lenkrollen 16 im Bereich der Längsachse (nicht dargestellt) und an den beiden Endbereichen des Wagens vorgesehen.

Die Lenkrollen 16 und 17 sind an sich bekannt und werden bspw. unter dem Markennamen BLICKLE von der Firma Heinrich Blickle GmbH, CH-3063 Ittigen, verkauft. Die arretierbaren Rollen 17 werden insofern abgeändert, als ein daran vorgesehener Hebel entfernt wird, welcher den Arretierbolzen 18 aus den Arretiernocken 19 entfernt, welche mit einer vorgegebenen Anzahl an einer Drehscheibe 20 angeordnet sind. Anstelle des entfernten vorgenannten Hebels wird der Arretiernokken 19 mit einem Seilzug (oder Kette) 21 verbunden, welcher an einer Welle 22 befestigt ist. Der Arretiernocken wird durch eine Feder (nicht gezeigt) in die Arretiernute gezogen.

Wie mit Fig. 3 gezeigt, sind die Arretiernocken 18 beider arretierbaren Lenkrollen 17 mit der Welle 22 verbunden, ebenso ist die Welle 22 in Drehlagern 23 drehbar gelagert.

Im weiteren ist die Welle 22 an beiden freien Enden mit einer Pedale 24 verbunden, sodass per Fussdruck auf die Pedalen 24 jeweils beide Arretiernocken 18 mittels Sitzung 21 aus den entsprechenden Arretiernuten gezogen werden können, wodurch die arretierbaren Lenkrollen zu freien Lenkrollen werden.

Dies ist notwendig, damit der Ladewagen 13 in den Fahrrichtungen A wie auch in den Fahrrichtungen B ver schoben werden kann. Dabei genügt ein Stoss gegen den Ladewagen 13 um bei entriegelter Lenkrolle 17 die eigentliche Fahrrolle drehen zu lassen, bis der jeweilige Arretiernocken 18 wieder in einer um 90 C versetzten Arretiernute eingreift und dadurch die Lenkrollen 17 um 90 C zur ursprünglichen Position versetzt werden. Die Lenkrollen 16 wie auch 17 sind je mit einer stationären Scheibe 25 am Wagen 13 befestigt.

Ebenso weisen die nicht arretierbaren Lenkrollen eine Drehscheibe auf, welche jedoch im Gegensatz zur Drehscheibe 20 keine Arretiernuten aufweist.

Um die Ladewagen 13 in einer vorgegebenen Position in der Reihe 5 oder 6 oder sonst an irgendeinem Ort in Warteposition zu fixieren, ist der Ladewagen 13 mit mindestens 2 Fixiermittel 26 versehen, welche in an sich bekannter Weise einen absenkbaren Fuss 27 aufweisen, welcher auf dem Spinnereiboden mit einem gewissen Druck aufliegt, so dass der Ladewagen nicht mehr bewegbar ist. Solche Fixiermittel sind an sich bekannt und werden bspw. auch zur Aretierung von Türen verwendet. Sie weisen in der Regel ein Gehäuse auf, in welchem ein mit dem Fuss verbundener Kolben entgegen einem Federdruck nach unten verschoben und durch eine Klemmwirkung fixiert werden kann. Durch einen weiteren Druck an einem Entriegelungshebel (nicht gezeigt) wird die Fixierung gelöst, so dass der Kolben durch die Federkraft wieder nach oben bewegt wird. Es erübrigt sich solche Fixiermittel weiter zu beschreiben.

Um den Ladewagen 13 mittels einer Deichsel 31 zu verschieben zu können, umfasst dieser an den beiden Stirnseiten 28 und 29 eine Bohrung 30 (siehe Fig. 3 und 5), in welche die Deichsel 31 geschoben werden kann.

Um die Deichsel 31 in der Bohrung 30 zu fixieren, umfasst die Deichsel einen Schwenkhebel 32 mit einem Fixiernocken 33, welcher mit der Kraft einer Feder 33 in eine Vertiefung gedrückt wird.

Im weiteren weist der Wagen 13 vier Vertiefungen 35 mit einer Nute 36 auf, in welche ein Bremsbackenpaar 37 mit einem Keil 38 eingeführt werden kann. Dabei greift der Keil 38 in die Nute 36. Dadurch ist das Bremsbackenpaar 37 drehfest in der Vertiefung 35 gehalten.

Das Bremsbackenpaar 37 dient zur Aufnahme einer Stützstange 39, welche schwenkbar im Bremsbackenpaar 37 vorgesehen ist.

Wie aus Fig. 2 ersichtlich, dient die Stützstangen 39 um das Umkippen der Balle 9 auf dem Ladewagen 13 zu verhindern.

Diese Stützstange 39 wird zusammen mit den Bremsbakkenpaar 37 eingeführt und je nach Bedarf wieder daraus entfernt.

Bspw. können für den Transport auf beiden Seiten Stützstangen vorgesehen werden oder wenn die Wagen in der in Fig. 1 gezeigten Reihe 5, 6 oder 7, 8 am Ende der Reihe vorgesehen sind, kann eine Stützstange beim äussersten Wagen vorgesehen werden.

Durch die Bremswirkung der Bremsbacken ist diese Stützstange 39 zwar schwenkbar, jedoch derart gebremst, dass die Stützstange 39 mittels eines vorgegebenen Druckes schwenkbar ist, welcher grösser ist als die Eigengewichtskomponente der Stützstange in der jeweiligen Schräglage der Stützstange.

Im Falle, dass die Stützstange am äussersten Wagen einer Reihe 5, 6 oder 7, 8 vorgesehen ist, wird beim Abtragen der Faserballen die Stützstange durch das Abtragorgan jeweils um den Betrag nach unten geschwenkt, um welchen das Abtragorgan für den entsprechenden Durchgang tiefer in die Faserballenoberfläche gestellt wurde. Auf diese Weise stört die Stützstange 39 das Abtragen nicht, sondern ist, nach dem die Ballen fertig abgetragen wurden, ebenfalls im wesentlichen in horizontaler Lage.

Die Stützstangen 39 sind jedoch lediglich auf den Längsseiten 40 und 41 des Wagens 13 vorgesehen.

Letztlich weist der Wagen 13 noch in jeder Wagenecke zwei Vertiefungen 42 auf, welche verwendet werden, um einzelne Ladewagen 13 zu einer Gruppe zusammenzufügen. In diesem Falle werden diejenigen Seiten, welche einer anderen Wagenseite gegenüber liegen, mit einem in Fig. 8 gezeigten und in die Vertiefungen 42 eingeführten Fixierbolzen 43 versehen, so dass die Wagen 13 gegenseitig fixiert sind.

Ausserdem können in dieselben Vertiefungen 42, wie in den Fig. 9 und 10 gezeigt, Fixierbügel 44 eingefügt werden, welche das Zusammenhalten der Wagen gewährleisten.

Die Länge L eines Wagens wird der längstmöglichen Län ge einer Faserballe 9 angepasst, was ebenfalls für die Breite M zutrifft, so dass die Wagen beim Bilden einer Gruppe, wie in Fig. 9 und 10 gezeigt, aneinander anliegen.

Fig. 11 zeigt als Variante zum Wagen 13 einen Ladewagen 12, wobei die Variante darin besteht, dass dieser Wagen eine Grösse aufweist, welche erlaubt, eine Mehrzahl von Ballen als Gruppe darauf zu plazieren. In dem Bsp. von Fig. 11 sind fünf Ballen (mit strichpunktierten Linien angedeutet) plaziert.

Der Grösse des Wagens 12 entsprechend, im Vergleich mit dem Wagen 13, weist der Wagen 12 eine grössere Anzahl Rollen 16 und 17 auf, wobei auch in diesem Falle die Rollen 17 im mittleren Teil des Wagens plaziert sind um dem Wagen eine optimale Mobilität zu geben. Zum Bsp. sind in Fig. 11 im mittleren Teil vier arretierbare Lenkrollen vorgesehen, wobei zwei und zwei einander gegenübergestellt sind, so dass die Wellen 22 in einer derartigen Entfernung voneinander angeordnet sind, dass die Pedalen 24 gegeneinander gerichtet sind, sodass mit einem Fussdruck beide gegeneinander gerichtete Pedalen 24 bedient werden können. Dadurch werden mit einem Fussdruck alle vier arretierbaren Lenkrollen 17 gelöst, bis, nach einem Verschieben des Wagens 13, die Arretiernocken 18 wieder in den Arretiernuten 19 zu liegen kommen.

Wie in Fig. 1 gezeigt und entsprechend beschrieben, wird ein solcher Wagen mit der entsprechenden Anzahl Ballen ausserhalb des Bodens 1 beschickt und auf den Boden 1 transportiert.

In den gezeigten Beispielen sind die Ladewagen mit Rollen versehen, es versteht sich jedoch, dass andere Verschiebemittel verwendet werden können, bspw. ein Luftkissen, wobei mit Ausnahme der Rolle und den Zubehörteilen der Rollen die übrigen Elemente ebenfalls verwendet werden können.

### Legende

1 Spinnereiboden
2 Faserballenabtragmaschine
3 Abtragorgan
4 Schienen
5, 6 Ballenreihen in Betriebsposition
7, 8 Ballenreihen in Warteposition
9 Faserballen
10 Ballengruppen
11 Spinnereiboden
12, 13 Ladewagen
14, 15 Richtungspfeile
16 Nicht arretierbare Lenkrolle
17 Arretierbare Lenkrolle
18 Arretiernocken
19 Arretiernute
20 Drehscheibe
21 Seilzug
22 Welle
23 Drehlager
24 Pedalen
25 Stationäre Scheibe
26 Fixiermittel
27 Fuss
28, 29 Stirnseiten
30 Bohrung
31 Deichsel
32 Schwenkhebel
33 Fixiernocken
34, 35 Vertiefung
36 Nute
37 Bremsbackenpaar
38 Keil
39 Stützstange
40, 41 Längsseiten des Wagens 1
42 Vertiefung
43 Fixierbolzen
44 Fixierbügel
45 Richtungspfeile

## Patentansprüche

1. Verfahren zum Bereitstellen von Faserballen in einer als Betriebsposition bezeichneten Reihe, entlang einer Faserballenabtragmaschine, welche für das Abtragen von Faserflocken aus diesen Faserballen entlang dieser Faserballenreihe hin und her fahrbar ist,
dadurch gekennzeichnet,
dass die Faserballen gruppenweise aus einer Warteposition in die Betriebsposition gebracht werden.

2. Verfahren nach Anspruch 1, dadurch gekennzeichnet, dass die Faserballen ausserhalb der Warteposition zu Gruppen zusammengestellt und als Gruppe in die Warteposition gebracht werden.

3. Verfahren nach Anspruch 2, dadurch gekennzeichnet, dass die Faserballengruppen sich aus mindestens zwei Faserballen zusammensetzen.

4. Vorrichtung zur Durchführung des Verfahrens, dadurch gekennzeichnet, dass diese ein mit Verschiebemitteln und Aretiermitteln versehener Ladewagen zur Aufnahme mindestens einer Faserballe umfasst.

5. Vorrichtung nach Anspruch 4, dadurch gekennzeichnet, dass die Ladewagen aneinander kuppelbar sind.

6. Vorrichtung nach Anspruch 4, dadurch gekennzeichnet, dass die Verschiebemittel Rollen sind, wobei mindestens zwei Rollen arretierbare Lenkrollen und zwei nicht arretierbare Lenkrollen sind.

7. Vorrichtung nach Anspruch 6, dadurch gekennzeichnet, dass die arretierbaren Lenkrollen im Mittelteil und die nichtarretierbaren Lenkrollen an den entgegengesetzten Randteilen, angrenzend an die Stirnseiten des Ladewagens vorgesehen sind.

8. Vorrichtung nach Anspruch 4, dadurch gekennzeichnet, dass die Arretiermittel absenkbare Stützen sind, um die Wagen in einer vorgegebenen Position zu fixieren.

9. Vorrichtung nach Anspruch 4, dadurch gekennzeichnet, dass an der Faserabtragmaschine eine Leitplanke vorgesehen ist, um die Ladewagen genau in der genannten Betriebspostition in der entsprechenden Reihe zu positionieren.

10. Vorrichtung nach Anspruch 4, dadurch gekennzeichnet, dass die Ladewagen Stützstangen aufweisen, welche das Kippen der sich auf dem Ladewagen befindlichen Ballen verhindern, und welche schwenkbar angeordnet sind und die Schwenkbarkeit durch eine der Stützstange zugeordneten Bremse, gebremst durchführbar ist.

11. Vorrichtung nach Anspruch 4, dadurch gekennzeichnet, dass die beschriebenen Mittel Luftkissen sind.
